# EUROPÄISCHE PATENTSCHRIFT

(11) **EP 0 575 693 B1**
(45) Veröffentlichungstag und Bekanntmachung des Hinweises auf die Patenterteilung: **16.10.1996**
(21) Anmeldenummer: 93102437.6
(22) Anmeldetag: 17.02.1993
(51) Int. Cl.: B42F 15/04, B42F 15/00

(54) **Hängeschiene für Hängetaschen oder -mappen**
Suspension bar for suspended files or suspended folders
Rail de suspension pour dossier ou classeur suspendu

(30) Priorität: 10.06.1992 DE 4218936
(43) Veröffentlichungstag der Anmeldung: 29.12.1993
(73) Patentinhaber: Louis Leitz KG, D-70469 Stuttgart (DE)
(72) Erfinder: Risse, Hans-Dieter, W-6767 Wickede-Ruhr (DE); Glodeck, Günter, W-7000 Stuttgart 40 (DE); Schliesser, Michael, W-7300 Esslingen (DE)
(74) Vertreter: Wolf, Eckhard, Dr.-Ing.

(56) Entgegenhaltungen:
- WO-A-87/01264
- CH-A- 227 597
- DE-A- 2 455 860
- DE-U- 9 203 155
- FR-A- 1 410 728
- FR-A- 1 567 968
- GB-A- 1 268 171

## Beschreibung

Die Erfindung betrifft eine Hängeschiene für Hängetaschen oder -mappen, bestehend aus einem langgestreckten, durch zwei zueinander parallele Längsseitenränder begrenzten dünnwandigen Metallband mit in der Nähe der beiden stirnseitigen Enden angeordneten, zur Seite des einen, im Hängezustand unteren Längsseitenrandes hin randoffenen Rastaussparungen und gegebenenfalls mehreren zwischen den beiden Rastaussparungen in rasterartigen Abständen voneinander angeordneten, das Metallband quer durchsetzenden, vorzugsweise als Rundlöcher ausgebildeten Durchbrüchen, wobei das Metallband ein sich bis zu den Schienenenden erstreckendes, S-förmiges Profil mit einem nach der einen Breitseite des Metallbands hin konvex herausgebogenen oberen Profilabschnitt und einem nach der anderen Breitseite hin konvex herausgebogenen unteren Profilabschnitt aufweist.

Hängeschienen werden üblicherweise von einem Breitband abgelängt und unter Einbringung der Rastaussparungen und der Durchbrüche gestanzt. Dabei erhält man Flachbänder oder schwach profilierte Bänder, die zur Erzielung einer ausreichenden Biegesteifigkeit verhältnismäßig dickwandig ausgeführt werden müssen. Dies führt einmal zu einem relativ hohen Materialaufwand. Zum anderen haben Untersuchungen gezeigt, daß sich die Dickwandigkeit der Hängeschienen bei der Verankerung von Kennzeichnungsreitern am Rand oder in den Durchbrüchen der Hängeschienen nachteilig auswirken kann.

Zur Erhöhung der Biegesteifigkeit ist es bei Hängeschienen der eingangs angegebenen Art bereits bekannt (DE-A 24 55 860), ein sich bis zu den Schienenenden erstreckendes S-förmiges Profil vorzusehen. Die Rastaussparungen sind dort außerhalb des S-förmigen Profilbereichs angeordnet und durch gerade Seitenränder begrenzt. Die Seitenführungen der Hängeschienen auf den Tragschienen läßt daher vor allem bei dünnem Schienenmaterial zu wünschen übrig. Abgesehen davon sind dort die ebenfalls außerhalb des S-förmigen Profilbereichs angeordneten Durchbrüche zur Befestigung von Dokumenten und nicht zum Aufrasten von Kennzeichnungsreitern bestimmt.

Ausgehend hiervon liegt der Erfindung die Aufgabe zugrunde, die bekannte Hängeschiene der eingangs angegebenen Art dahingehend zu verbessern, daß auch bei dünnwandiger Ausführung des Metallbandes eine gute Seitenführung auf den Tragschienen gewährleistet ist.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den Unteransprüchen.

Die erfindungsgemäße Lösung geht von dem Gedanken aus, daß mit einer geeigneten, sich bis zu den Schienenenden erstreckenden Profilierung des die Hängeschiene bildenden Metallbandes Vorteile hinsichtlich der Seitenführung auf den Tragschienen erzielen lassen. Um dies zu erreichen, wird gemäß der Erfindung vorgeschlagen, daß die Rastaussparungen im Bereich des unteren konvexen Profilabschnitts angeordnet und durch den oberen konvexen Profilabschnitt nach oben begrenzt sind.

Eine bevorzugte Ausgestaltung der Erfindung sieht vor, daß die für die Verankerung von Kennzeichnungsreitern vorgesehenen Durchbrüche im unteren Profilabschnitt angeordnet sind. Beim Einsetzen in die Hängetasche oder -mappe ist hierbei darauf zu achten, daß der die Durchbrüche enthaltende untere Profilabschnitt nach der Seite weist, von der aus die Rastnocken eines Kennzeichnungsreiters in die Durchbrüche eingeführt werden. Bei Kennzeichnungsreitern, bei denen die Nocken von der Vorderseite der Mappe her in die Durchbrüche eingeführt werden, muß also der untere Profilabschnitt mit seiner konvexen Seite nach der Mappenvorderseite weisen.

Eine weitere vorteilhafte Ausgestaltung der Erfindung sieht vor, daß die beiden konvexen Profilabschnitte durch einen schrägen Übergangsprofilabschnitt miteinander verbunden sind. Die rasterartig angeordneten Durchbrüche reichen hierbei mit ihrem oberen Rand zweckmäßig nicht in den Übergangsabschnitt hinein. Dadurch werden die Durchbruchränder so wenig gekrümmt, daß das Einsetzen eines Kennzeichnungsreiters erleichtert und trotzdem ein sicherer Sitz gewährleistet wird.

Ein weiterer Vorteil ergibt sich, wenn die Rastaussparungen nicht nur den unteren konvexen Profilabschnitt, sondern auch den Übergangsabschnitt durchdringen. Dadurch werden die Rastaussparungen durch in sich gekrümmte Seitenränder begrenzt, die eine gute Seitenführung der Hängeschienen auf den zugehörigen Tragschienen gewährleisten.

Eine weitere vorteilhafte Ausgestaltung der Erfindung sieht vor, daß der obere konvexe Profilabschnitt zum oberen Längsseitenrand hin durch einen schrägen oberen Randprofilabschnitt begrenzt ist, während der untere konvexe Profilabschnitt zum unteren Längsrand hin durch einen schrägen unteren Randprofilabschnitt begrenzt ist. Mit diesen Maßnahmen wird erreicht, daß die Hängeschiene in der für sie vorgesehenen Einstecktasche der Hängemappe trotz ihrer Dünnwandigkeit an mehreren, über die Wandbreite verteilt angeordneten Profilstellen vorder- und rückseitig geführt und abgestützt wird. Weiter ist es mit diesen Maßnahmen ohne Nachteil möglich, daß die beiden konvexen Profilabschnitte in ihrem mittleren Bereich zwischen den benachbarten schrägen Übergangs- und Randabschnitten etwas abgeflacht werden, was insbesondere für die Einbringung der rasterartigen Durchbrüche und die Verankerung der Kennzeichnungsreiter von Vorteil ist.

Im folgenden wird die Erfindung anhand eines in der Zeichnung in schematischer Weise dargestellten Ausführungsbeispiels näher erläutert. Es zeigen
- Fig. 1: eine Seitenansicht einer Hängeschiene;
- Fig. 2: einen Schnitt entlang der Schnittlinie II-II der Fig. 1 in vergrößerter Darstellung.

Die in der Zeichnung dargestellte Hängeschiene ist für Hängetaschen oder Hängemappen bestimmt, mit der diese zwischen zwei im Abstand voneinander angeordneten Tragschienen einer Hängeregistratur aufgehängt werden können. Die Hängeschine besteht aus einem dünnwandigen Metallband 10, das durch je einen im Hängezustand oberen Längsseitenrand 12 und unteren Längsseitenrand 14 begrenzt ist und das ein sich bis zu den stirnseitigen Enden 16 erstreckendes, im Querschnitt im wesentlichen S-förmiges Profil aufweist (Fig. 2). Das Profil ist unterteilt in einen nach der anderen Breitseite des Metallband hin konvex herausgebogenen oberen Profilabschnitt 18 und einen nach der anderen Breitseite hin konvex herausgebogenen unteren Profilabschnitt 20, die durch einen schrägen Übergangsprofilabschnitt 22 miteinander verbunden und durch schräge Randprofilabschnit te 24, 26 zu den Längsseitenrändern 12, 14 hin begrenzt sind. In der Nähe der stirnseitigen Enden 16 sind zum unteren Längsseitenrand 14 hin randoffene Rastaussparungen 28 angeordnet, mit denen die Hängeschiene in den Tragschienen einer Hängeregistratur eingehängt und gegen Querverschieben gesichert werden kann. Die Rastaussparungen 28 erstrecken sich durch den unteren Profilabschnitt 20 und den Übergangsprofilabschnitt 22 hindurch bis in den oberen Profilabschnitt 18. Im Bereich zwischen den beiden Rastaussparungen 28 sind außerdem mehrere in rasterartigen Abständen voneinander angeordnete, das Metallband 10 im Bereich des unteren Profilabschnitts 20 quer durchsetzende, als Rundlöcher ausgebildete Durchbrüche 30 angeordnet, die zur Aufnahme von Rastnocken eines nicht dargestellten Kennzeichnungsreiters bestimmt sind. Die Durchbrüche 30 reichen mit ihrem oberen Rand 32 bis in die Nähe der schrägen Übergangsprofilabschnitte 22 (Fig. 2). Die konvex herausgebogenen Profilabschnitte 18, 20 sind in ihrem mittleren Bereich zwischen den benachbarten schrägen Übergangs- und Randabschnitten 22, 24, 26 etwas abgeflacht.

Zusammenfassend ist folgendes festzustellen: Die Erfindung bezieht sich auf eine Hängeschiene für Hängetaschen oder -mappen, bestehend aus einem langgestreckten Metallband 10 mit in der Nähe der beiden stirnseitigen Enden 16 angeordneten, zur Seite des einen im Hängezustand unteren Längsseitenrandes 14 hin randoffenen Rastaussparungen 28 und mehreren zwischen den beiden Rastaussparungen 28 in rasterartigen Abständen voneinander angeordneten, das Metallband 10 quer durchsetzenden, als Rundlöcher ausgebildeten Durchbrüchen 30. Um die Verankerung eines auf die Hängeschiene aufzusetzenden Kennzeichnungsreiters in den Durchbrüchen 30 zu verbessern und trotzdem eine ausreichende Biegesteifigkeit des Metallbands 10 zu gewährleisten, weist das Metallband 10 ein sich bis zu den Schienenenden erstreckendes, S-förmiges Profil auf, wobei die Durchbrüche 30 im unteren, konvex herausgebogenen Profilabschnitt 20 angeordnet sind.

## Patentansprüche

1. Hängeschiene für Hängetaschen oder -mappen, bestehend aus einem langgestreckten, durch zwei zueinander parallele Längsseitenränder (12,14) begrenzten dünnwandigen Metallband (10), mit in der Nähe der beiden stirnseitigen Enden (16) angeordneten, zur Seite des einen, im Hängezustand unteren Längsseitenrandes (14) hin randoffenen Rastaussparungen (28) und gegebenenfalls mehreren, zwischen den beiden Rastaussparungen in rasterartigen Abständen voneinander angeordneten, das Metallband (10) quer durchsetzenden, vorzugsweise als Rundlöcher ausgebildeten Durchbrüchen (30), wobei das Metallband (10) ein sich bis zu den Schienenenden (16) erstreckendes, S-förmiges Profil mit einem nach der einen Breitseite des Metallbands (10) hin konvex herausgebogenen oberen Profilabschnitt (18) und einem nach der anderen Breitseite hin konvex herausgebogenen unteren Profilabschnitt (20) aufweist, **dadurch gekennzeichnet**, daß die Rastaussparungen (28) im Bereich des unteren konvexen Profilabschnitts (20) angeordnet und durch den oberen konvexen Profilabschnitt (18) nach oben begrenzt sind.

2. Hängeschiene nach Anspruch 1, **dadurch gekennzeichnet**, daß die Durchbrüche (30) im unteren, konvex herausgebogenen Profilabschnitt (20) angeordnet sind.

3. Hängeschiene nach Anspruch 1 oder 2, **dadurch gekennzeichnet,** daß die beiden konvexen Profilabschnitte (18,20) durch einen schrägen Übergangsprofilabschnitt (22) miteinander verbunden sind.

4. Hängeschiene nach Anspruch 3**, dadurch gekennzeichnet,** daß die Durchbrüche (30) mit ihrem oberen Rand (32) bis in die Nähe des schrägen Übergangsprofilabschnitts (22) reichen.

5. Hängeschiene nach Anspruch 3 oder 4, **dadurch gekennzeichnet,** daß die randoffenen Rastaussparungen (28) den schrägen Übergangsabschnitt (22) durchdringen.

6. Hängeschiene nach einem der Ansprüche 1 bis 5, **dadurch gekennzeichnet,** daß der obere konvexe Profilabschnitt (18) zum oberen Längsseitenrand (12) hin durch einen schrägen oberen Randprofilabschnitt (24) begrenzt ist.

7. Hängeschiene nach einem der Ansprüche 1 bis 6, **dadurch gekennzeichnet,** daß der untere konvexe Profilabschnitt (20) zum unteren Längsseitenrand (14) hin durch einen schrägen unteren Randprofilabschnitt (26) begrenzt ist.

8. Hängeschiene nach einem der Ansprüche 1 bis 7, **dadurch gekennzeichnet,** daß die beiden konvexen Profilabschnitte (18,20) in ihrem mittleren Bereich zwischen den benachbarten schrägen Übergangs- und Randabschnitten (22,24,26) abgeflacht sind.

## Claims

1. Suspension rail for suspension folders or suspension files, comprising an elongated thin-walled metal strip (10) delimited by two parallel longitudinal side edges (12, 14), having detent recesses (28), which are disposed in the vicinity of the two ends (16) and open-edged towards the one - in the suspended state - bottom longitudinal side edge (14), and optionally a plurality of openings (30) preferably in the form of round holes which penetrate the metal strip (10) at right angles and are disposed at grid-like intervals between the two detent recesses, the metal strip (10) comprising an S-shaped section extending as far as the rail ends (16) and having a top section portion (18) bent convexly out towards the one broad side of the metal strip (10) and a bottom section portion (20) bent convexly out towards the other broad side,
**characterized in that** the detent recesses (28) are disposed in the region of the bottom convex section portion (20) and are delimited in an upward direction by the top convex section portion (18).

2. Suspension rail according to claim 1, **characterized in that** the openings (30) are disposed in the bottom section profile (20) which is bent convexly outwards.

3. Suspension rail according to claim 1 or 2, **characterized in that** the two convex section portions (18, 20) are connected to one another by an oblique transitional section portion (22).

4. Suspension rail according to claim 3, **characterized in that** the openings (30) extend with their top edge (32) as far as into the vicinity of the oblique transitional section portion (22).

5. Suspension rail according to claim 3 or 4, **characterized in that** the open-edged detent recesses (28) penetrate the oblique transitional portion (22).

6. Suspension rail according to one of claims 1 to 5, **characterized in that** the top convex section portion (18) is delimited towards the top longitudinal side edge (12) by an oblique top edge section portion (24).

7. Suspension rail according to one of claims 1 to 6, **characterized in that** the bottom convex section portion (20) is delimited towards the bottom longitudinal side edge (14) by an oblique bottom edge section portion (26).

8. Suspension rail according to one of claims 1 to 7, **characterized in that** the two convex section portions (18, 20) are flattened in their middle region between the adjacent oblique transitional and edge portions (22, 24, 26).

## Revendications

1. Tringle de suspension pour pochettes ou dossiers suspendus, constituée d'une bande métallique mince allongée (10) limitée par deux bords latéraux longitudinaux parallèles (12, 14) et pourvue d'évidements d'accrochage (28) situés à proximité de ses deux extrémités frontales (16) et débouchant du côté du bord latéral longitudinal inférieur à l'état suspendu (14) et éventuellement de plusieurs ouvertures (30), de préférence des trous ronds, placées entre les deux évidements d'accrochage à des distances les unes des autres du genre module et traversant la bande métallique (10), la bande métallique (10) présentant un profil en S s'étendant jusqu'aux extrémités (16) de la tringle et comprenant une partie supérieure (18) convexe vers un grand côté de la bande métallique (10) et une partie inférieure (20) convexe vers l'autre grand côté de celle-ci, caractérisée par le fait que les évidements d'accrochage (28) sont situés dans la zone de la partie de profil convexe inférieure (20) et limités en haut par la partie de profil convexe supérieure (18).

2. Tringle de suspension selon la revendication 1, caractérisée par le fait que les ouvertures (30) sont situées dans la partie de profil convexe inférieure (20).

3. Tringle de suspension selon l'une des revendications 1 et 2, caractérisée par le fait que les deux parties de profil convexes (18, 20) sont reliées par une partie de profil de raccordement oblique (22).

4. Tringle de suspension selon la revendication 3, caractérisée par le fait que les ouvertures (30) vont à leur bord supérieur (32) jusqu'à proximité de la partie de profil de raccordement oblique (22).

5. Tringle de suspension selon l'une des revendications 3 et 4, caractérisée par le fait que les évidements d'accrochage débouchant sur le bord (28) traversent la partie de raccordement oblique (22).

6. Tringle de suspension selon l'une des revendications 1 à 5, caractérisée par le fait que la partie de profil convexe supérieure (18) est limitée vers le bord latéral longitudinal supérieur (12) par une partie de profil de bord supérieure oblique (24).

7. Tringle de suspension selon l'une des revendications 1 à 6, caractérisée par le fait que la partie de profil convexe inférieure (20) est limitée vers le bord latéral longitudinal inférieur (14) par une partie de profil de bord inférieure oblique (26).

8. Tringle de suspension selon l'une des revendications 1 à 7, caractérisée par le fait que les deux parties de profil convexes (18, 20) sont aplaties dans leur partie médiane entre les parties de raccordement et de bord obliques voisines (22, 24, 26).
